# EUROPÄISCHE PATENTSCHRIFT

(11) **EP 0 966 851 B1**
(45) Veröffentlichungstag und Bekanntmachung des Hinweises auf die Patenterteilung: **05.06.2002**
(21) Anmeldenummer: 98921346.7
(22) Anmeldetag: 10.03.1998
(51) Int. Cl.: H04B 7/26

(54) **VERFAHREN ZUR ÜBERMITTLUNG VON INFORMATIONEN AN EIN MOBILTEIL EINES SATELLITEN-TELEKOMMUNIKATIONSSYSTEMS**
METHOD FOR TRANSMITTING INFORMATION TO A MOBILE PART OF A SATELLITE TELECOMMUNICATIONS SYSTEM
PROCEDE DE TRANSMISSION D'INFORMATIONS A UNE PARTIE MOBILE D'UN SYSTEME DE TELECOMMUNICATION PAR SATELLITE

(30) Priorität: 14.03.1997 DE 19710748; 25.09.1997 DE 19742356
(43) Veröffentlichungstag der Anmeldung: 29.12.1999
(73) Patentinhaber: SIEMENS AKTIENGESELLSCHAFT, 80333 München (DE)
(72) Erfinder: TASTO, Manfred, D-46397 Bocholt (DE)
(86) Internationale Anmeldenummer: DE9800704
(87) Internationale Veröffentlichungsnummer: WO9842087

(56) Entgegenhaltungen:
- EP-A- 0 177 971
- EP-A- 0 680 024
- DE-A- 4 417 562
- DE-U- 29 600 600
- GB-A- 2 276 061
- PATENT ABSTRACTS OF JAPAN vol. 97, no. 2, 28. Februar 1997 & JP 08 280052 A (CASIO COMPUT CO. LTD.), 22. Oktober 1996

## Beschreibung

Die Erfindung bezieht sich auf ein Verfahren zur Übermittlung von Informationen an ein Mobilteil eines Satelliten-Telekommunikationssystem mit zumindest einem Nachrichtensatelliten.

Ebenso bezieht sich die Erfindung auf ein Satelliten-Telekommunikationssystem mit zumindest einem Nachrichtensatelliten, zumindest einer Bodenstation und zumindest einem Mobilteil.

Sogenannte Satellitentelefone sind dazu eingerichtet, Verbindungen mit anderen Fernsprechteilnehmern über einen Nachrichtensatelliten zu unterhalten, wobei eine Sichtverbindung im Sinne einer "Line-of-Sight"-Verbindung zwischen dem Mobilteil, d.h. dem Satellitentelefon, und dem Satelliten bestehen muß. Wegen der zur Anwendung gelangenden hohen Frequenzen, die zwischen 1,5 und 2 GHz oder auch höher liegen, sowie der extrem niedrigen Empfangsleistungen sind bereits Wände, Bäume, Blattwerk, etc. unüberwindliche Hindernisse, so daß der Benutzer nur im Freien oder am Fenster telefonieren kann, wenn dieses und damit seine Antenne zur richtigen Himmelsrichtung liegt.

Falls der Benutzer des Mobilteils eine Verbindung aufbauen möchte, so kann er das Satellitentelefon bzw. dessen Antenne in die richtige "Line-of-Sight"-Position bringen. Der Benutzer des Mobilteils kann jedoch nicht sicherstellen, daß während einer Reise in Fahrzeugen jeglicher Art die Antenne seines Satellitentelefons sich in einer "Line-of-Sight"-Position befindet, er ist daher für andere Fernsprechteilnehmer nicht erreichbar und kann ihren Anruf nicht erhalten. In Gebäuden, Kellern, Parkgaragen, U-Bahn-Schächten, etc. ist weder ein Rufen noch ein Gerufenwerden möglich.

Aus der DE 44 17 562 A1 ist ein System zum Rufen von Personen und/oder Übermittein von Kurzinformationen (Paging-System) im Mittel- oder Langwellenbereich bekannt, bei dem nur wenige Sendeanlagen für ein großes geografisches Gebiet benötigt werden und das zudem aufgrund eines effizienten Übertragungsformats den Einsatz von verlustleistungsarmen Empfängern erlaubt.

Aus der DE 296 00 600 U1 ist ein Gerät zur Übertragung von geografischen Koordinaten über Mobiltelefone bekannt, das eine genaue Positionsbestimmung eines Hilfesuchenden mit Hilfe eines in dem Mobiltelefon integrierten GPS-Empfängers und optionalen Langwellenempfängers zum Empfang von Informationen eines GPS-Satelliten und Langwellensenders ermöglicht.

Es ist eine Aufgabe der Erfindung, eine Lösung für das oben genannte Problem zu finden. Dazu ist zu bemerken, daß Anrufwünsche bisher in elektronischen Briefkästen abgelegt werden. Erst dann, wenn der Benutzer des Satellitentelefons diesen elektronischen Briefkasten aus einer "Line-of-Sight"-Position abfragt, erhält er den Anrufwunsch und beispielsweise die Telefonnummer des Anrufenden, so daß er gegebenenfalls zurückrufen kann.

Zur Lösung der gestellten Aufgabe geht die Erfindung von einem Verfahren der eingangs genannten Art aus, bei welchem erfindungsgemäß vorgesehen ist, daß eine spezifische, an das Mobilteil zu übertragende Information von dem Satelliten bzw. seiner Bodenstation an zumindest einen terrestrischen Langwellensender übermittelt und von diesem auf Langwelle ausgestrahlt wird, wobei der Funkabdeckungsbereich des Satelliten und jener des Langwellensenders zumindest teilweise zusammenfallen.

Die Erfindung bietet den Vorteil, daß eine Minimal-Information bezüglich eines Anrufes das Mobilteil auch in ungünstigsten Situationen, wie z.B. in Tiefgaragen und U-Bahn-Schächten erreicht. Im allgemeinen kann diese Information die Rufnummer eines rufenden Teilnehmers enthalten, die in dem Mobilteil gespeichert und angezeigt wird, so daß der Benutzer des Satellitentelefons bei nächster Gelegenheit die Antenne in eine "Line-of-Sight"-Position bringen und die Nummer des Teilnehmers, welcher zuvor gerufen hat, wählen kann. Im allgemeinen wird der Langwellensender die auszustrahlende Information über einen eigenen Satellitenempfänger von dem Nachrichtensatelliten empfangen und sodann ausstrahlen.

Vorteilhafterweise ist die Information in digitalen Informationsblöcken kodiert, wobei fehlerkorrigierende Codes angewendet werden können, wie etwa ein Reed-Solomon-Code, BCH-Code oder Faltungscode.

Zweckmäßig ist es, wenn die Information neben einer Identifikation, z.B. Rufnummer, des anzurufenden Mobilteils auch eine Identifikation, z.B. Rufnummer, des rufenden Teilnehmers und gegebenenfalls eine Kurzinformation für den gerufenen Teilnehmer enthält. Mit Hilfe dieser beiden Informationsteile kann einerseits eine Auswahl betreffend des zu rufenden Mobilteils erfolgen, und andererseits kann dieses Mobilteil die Nachricht hinsichtlich des rufenden Teilnehmers empfangen.

Eine weitere Verbesserung ergibt sich, wenn die Information eine Ortsinformation betreffend die geographische Lage des Mobilteils enthält. Auch hierdurch ist eine Selektion der Mobilteile möglich, wobei eine weitere Variante vorsieht, daß die Ortsinformation zur Aktivierung eines Langwellensenders herangezogen wird, in dessen Abdeckungsbereich sich die mitgeteilte geographische Lage des Mobilteils befindet. Dadurch kann bei Verwendung mehrerer Langwellensender eine gewisse Frequenzökonomie erreicht werden.

Zweckmäßig ist es, wenn die Ortsinformation betreffende Werte an dem Mobilteil eingegeben und bei auftretender Verbindung zwischen Satellit und Mobilteil an das System übermittelt werden, wobei der Benutzer beispielsweise den Namen der nächstgelegenen Stadt oder aber auch geographische Koordinaten eingeben kann. Eine Verbesserung ergibt sich dann, wenn die Ortsinformation betreffende Werte in dem Mobilteil mit Hilfe eines GPS-Empfängers ermittelt werden, da eine solche Eingabe der Ortsinformation unabhängig von dem Benutzer und jederzeit erfolgen kann.

Eine weitere Ausgestaltung sieht vor, daß die Information eine Blocklängeninformation enthält, doch können alle Informationsblöcke auch eine vorgebbare, gleiche Länge aufweisen. Die Information über die Blocklänge ist deshalb zweckmäßig, da hierdurch eine gezielte Unterdrückung von Daten über die Blocklänge bzw. einen Teil der Blocklänge ermöglicht wird. Beispielsweise können die empfangenen Daten eines Informationsblockes zumindest für die Dauer eines Nachrichtenfeldes unterdrückt werden, falls die in ihm enthaltene Identifikation nicht mit jener des empfangenden Mobilteils übereinstimmt.

Wenn man ein Fading im Überlappungsbereich mehrerer Langwellensender in Kauf nimmt, ergibt sich eine günstige Lösung dann, wenn die Langwellensender auf der gleichen Frequenz senden.

Um die Übertragungsqualität zu vergrößern bzw. die Schwundhäufigkeit zu verringern, kann es empfehlenswert sein, wenn die Langwellensender mit periodischem Antennen-Diversity senden.

Eine weitere Möglichkeit zur Verbesserung der Empfangsqualität besteht darin, daß die Langwellensender untereinander zeitsynchronisiert im Zeitmultiplexverfahren senden.

Zur Verringerung der Störanfälligkeit kann es aber auch empfehlenswert sein, wenn die Langwellensender nach einem CDMA-Verfahren senden, wobei jedem Langwellensender ein bestimmter Code zugeordnet ist. Code-Division-Multiple-Access (CDMA)-Verfahren sind dem Fachmann bekannt und beispielsweise in "Taschenbuch der Hochfrequenztechnik", Meinke-Gundlach, Band 3, 5. Auflage, Springer Verlag 1992, erläutert.

Gemäß einer anderen empfehlenswerten Variante ist vorgesehen, daß ein Langwellensender nur dann sendet, wenn das gerufene Mobilteil in dem System angemeldet bzw. berechtigt ist.

Da der Langwellensender beispielsweise über einen Satellitenempfänger oder seitens der Bodenstation des Satellitenempfängers eine Information über das gerufene Mobilteil erhält, kann man vorsehen, daß ein Langwellensender nur dann sendet, wenn das gerufene Mobilteil in dem System angemeldet bzw. zur Nutzung des Rufes über Langwellensender berechtigt ist. Diese Berechtigung wird im Anrufprotokoll mitgeteilt, und ist im Satellitenfunknetz teilnehmerorientiert bekannt, z.B. in der sogenannten SIM-Karte enthalten.

Es ist empfehlenswert, wenn bei Empfang der Satellitensignale seitens des Mobilteils die von dem Langwellensender einlangende Information verworfen wird, da sie ohnedies nicht benötigt wird.

Als stromsparende Maßnahme kann auch vorgesehen sein, daß bei aufrechter Verbindung zwischen Satelliten und Mobilteil in dem Mobilteil der Langwellenempfang abgeschaltet bleibt. In diesem Fall sendet der Langwellensender keinen Ruf aus, wodurch sich eine zusätzliche Frequenzökonomie ergibt.

Die Lösung der Aufgabe ergibt sich auch bei einem Satelliten-Telekommunikationssystem gemäß Anspruch 19.

Die damit erzielbaren Vorteile wurden bereits im Zusammenhang mit dem Verfahren erwähnt.

Zweckmäßigerweise kann dem Langwellensender ein Satellitenempfänger zugeordnet sein, welcher sich im Funkabdeckungsbereich des Satelliten befindet. Wahlweise oder zusätzlich kann natürlich der Langwellensender seine Information auch von einer Bodenstation des Satelliten, d.h. ohne den Umweg Erde - Satellit - Erde erhalten.

Weitere zweckmäßige Ausgestaltungen des erfindungsgemäßen Satelliten-Telekommunikationssystems entsprechen im wesentlichen den vorhin im Zusammenhang mit dem Verfahren genannten Merkmalen bzw. Merkmalskombinationen.

Die Erfindung samt weiteren Vorteilen ist im folgenden anhand beispielsweiser Ausführungsformen näher erläutert, die in der Zeichnung veranschaulicht sind. In dieser zeigen
Fig. 1 schematisch ein Satelliten-Telekommunikationssystem mit einem Satellitenmobilteil und zwei Langwellensendern,
Fig. 2 den prinzipiellen Aufbau eines Nachrichtenblocks und
Fig. 3 in einem vereinfachten Blockschaltbild ein Satellitenmobilteil des erfindungsgemäßen Telekommunikationssystems.

Fig. 1 zeigt einen Nachrichtensatelliten SAT, ein Satellitenmobilteil oder Funktelefon SPP und eine Bodenstation BST, die dem Nachrichtensatelliten SAT zugeordnet ist und mit zumindest einem Nachrichtennetz NET, z.B. einem Telefonnetz, in Verbindung steht. Vorgesehen sind weiters ein erster Langwellensender LWS mit einer Langwellenantenne LWA, wobei dem Langwellensender LWS Informationen seitens eines Satellitenempfängers SRE zukommen, die der Satellitenempfänger von dem Satelliten SAT empfängt. Alternativ, strichliert gezeichnet, kann auch eine direkte Verbindung zwischen der Bodenstation BST und dem Langwellensender LWS bestehen. Gezeigt ist noch ein weiterer Langwellensender LWS', mit einer Langwellenantenne LWA' und einem Satellitenempfänger SRE'.

Auf Fig. 3 vorgreifend erkennt man, daß ein Satellitenmobilteil SPP im wesentlichen einen HF-Teil HFT aufweist, der mit einer Antenne, z.B. einer Parabolantenne PAN, in Verbindung steht. Das Mobilteil SPP enthält weiters einen digitalen Signalprozessor TSP und eine Audioeinheit AUD, die beispielsweise zu einem Telefonhörer THO Verbindung besitzt. Ein wesentlicher Bestandteil des Mobilteils ist ein Langwellenempfänger LWE, der beispielsweise mit zwei Ferritantennen FA1 und FA2 ausgestattet ist, die zueinander im rechten Winkel stehen, um eine Richtungsabhängigkeit zu vermeiden. Im vorliegenden Fall enthält das Mobilteil SPP auch noch einen GPS-Empfänger GPS mit einer zugehörigen Antenne GAN. Schließlich ist auch eine Eingabevorrichtung OEI vorgesehen, z.B. sogenannte Dip-Schalter, über welche z.B. eine Ortsinformation eingegeben werden kann. Dazu ist natürlich auch ein übliches Tastenfeld herausziehbar.

Im einfachsten Fall ist der Langwellenempfänger einkanalig ausgebildet und kann dann, im allgemeinen schmalbandig, eine Frequenz im Langwellenbereich empfangen, wobei hier unter Langwellen, unabhängig von anderen Definitionen, ein Wellenbereich zu verstehen ist, in dem die bereits eingangs genannten Ausbreitungsbedingungen vorliegen, d.h. eine Erreichbarkeit des Empfängers auch bei Abdeckung z.B. durch schwere Wände gegeben ist. Zweckmäßigerweise wird die entsprechende Frequenz unterhalb oder oberhalb des gängigen Langwellenrundfunkbereiches (148,5 bis 255 kHz) gewählt, wobei bekannt ist, daß die Eindringtiefe mit zunehmender Wellenlänge zunimmt.

Die Erfindung sieht nun vor, daß dem Mobilteil SPP eine spezifische Information INF übermittelt wird, die dann wichtig ist, falls die Antenne PAN des Mobilteils SPP nicht im Sinne einer "Line-of-Sight"-Verbindung auf den Satelliten SAT ausgerichtet ist bzw. falls zwischen der Antenne PAN und dem Satelliten SAT Hindernisse liegen, die eine Funkübertragung im dem entsprechenden Satellitenband, z.B. im Bereich von 2 GHz, verhindern. Eine solche Information wird nun seitens eines Langwellensenders LWS über eine entsprechende Langwellenantenne LWA abgestrahlt, wobei vorausgesetzt wird, daß sich das Mobilteil SPP im Abdeckungsbereich des Langwellensenders LWS bzw. in dessen Reichweite befindet. Es versteht sich, daß diese Reichweite von verschiedenen Umständen, wie z.B. der Sendeleistung des Langwellensenders und der Empfindlichkeit des Langwellenempfängers LWE des Mobilteils SPP abhängt. Der Langwellensender LWS erhält die an das Mobilteil SPP zu übermittelnde Information INF über den Satellitenempfänger SRE von dem Satelliten SAT. Um die auf-ab-Funkstrecke zu vermeiden, kann bei entsprechenden örtlichen Gegebenheiten der Langwellensender LWS die entsprechende Information auch seitens der Bodenstation BST des Satelliten SAT (bzw. einer Bodenstation) erhalten.

Die zu übertragende Information INF liegt bei einer bevorzugten Ausführungsform der Erfindung in Form von digitalen Blökken vor, wobei Fig. 2 schematisch einen derartigen Block BLO zeigt, der die Information INF bzw. einen Teil dieser Information INF enthält. Der Block kann eine vorgegebene Bit-Länge aufweisen und zunächst eine Ortsinformation OIN, sodann eine Blocklängeninformation BIN, weiters eine Identifikation IDE des zu rufenden Teilnehmers und schließlich ein Nachrichtenfeld NAF enthalten. In dem Nachrichtenfeld kann eine Identifikation IDS betreffend den rufenden Teilnehmer, z.B. dessen Rufnummer, enthalten sein, ebenso wie eine Kurznachricht an den gerufenen Teilnehmer, z.B. "Rufe ab 19 Uhr an".

Die hier genannte Reihenfolge der Informationen innerhalb des Blocks BLO bietet zwar Vorteile, ist jedoch keineswegs zwingend. Ebenso können noch weitere spezifische Informationen in dem Block bzw. in einer Mehrzahl von Blöcken enthalten sein, wie Prüffelder oder dergleichen, insbesondere aber auch Kurzmitteilungen an den gerufenen Teilnehmer.

Im üblichen Betrieb ist der Langwellenempfänger LWE des Mobilteils SPP ständig eingeschaltet, d.h. empfangsbereit. Ist im Falle eines Anrufes die "Line-of-Sight"-Position zwischen der Antenne PAN und dem Satelliten SAT eingehalten, so wird die Verbindung direkt per Satellitenfunk hergestellt und die seitens des Langwellensenders LWS ausgestrahlte Information INF wird von dem Mobilteil SPP ignoriert bzw. verworfen. Besteht jedoch keine Funkverbindung zum Satelliten SAT, so wird der Anrufwunsch über Langwellenfunk empfangen, wobei die Telefonnummer des Anrufenden, d.h. die Identifikation IDS in dem Block BLO, gespeichert wird. Das Mobilteil SPP kann dann dem Benutzer über Tonruf oder z.B. über optische Anzeige den Gesprächswunsch anzeigen, so daß der Benutzer daraufhin das Gerät in eine "Line-of-Sight"-Position, z.B. im Freien oder am Fenster bringen und den Ruf entgegennehmen kann. Vergeht für diesen Vorgang zu viel Zeit, und hat beispielsweise der Anrufer bereits aufgelegt, so kann der Benutzer des Mobilteils SPP unter Rückgriff auf die gespeicherte Telefonnummer einen Rückruf durchführen. Während eine Satellitenfunkverbindung besteht, wird der Langwellenempfänger LWE des Mobilteils SPP zweckmäßigerweise abgeschaltet, um Strom zu sparen.

Die in dem Informationsblock BLO enthaltene Ortsinformation OIN bezieht sich auf den angenommenen Aufenthaltsort des Mobilteils SPP. Dieser Aufenthaltsort kann mittels der Eingabevorrichtung OIN regelmäßig seitens des Benutzers eingegeben werden, beispielsweise durch Angabe der nächstgelegenen Stadt oder durch Eingabe von Koordinaten. Eine bequemere Möglichkeit ist die Verwendung des in Fig. 3 skizzierten GPS-Empfängers, der laufend die geographischen Koordinaten ermittelt und diese über die Satellitenverbindung dem Satellitennetz mitteilt, wobei davon ausgegangen werden kann, daß sich der Benutzer des Mobilteils auch dann, wenn eine bestimmte Zeit vergangen ist, noch in dem Funkabdeckungsbereich eines bestimmten Langwellensenders aufhält. Die Ortsinformation wird in diesem Fall dazu verwendet, eben nur diesen Langwellensender zu aktivieren bzw. über diesen Langwellensender die Information INF abzustrahlen. Wichtig ist, daß die Ortsinformation bei aufrechter Verbindung zwischen Mobilteil SPP und Satellit SAT an das System bzw. Netz NET übermittelt wird.

Die in dem Informationsblock BLO enthaltene Blocklängeninformation BIN ist vor allem dann wichtig, wenn Informationsblökke unterschiedlicher Länge verwendet werden. Wird eine Information seitens eines Mobilteils SPP empfangen, wobei die in dem Block enthaltene Identifikation IDE nicht mit der des empfangenden Mobilteils übereinstimmt, so wird während einer bestimmten Länge, d.h. Anzahl von Bits, eine Weitergabe der beispielsweise im Nachrichtenfeld NAF enthaltenen Informationen unterdrückt, um zu verhindern, daß der Benutzer des Mobilteils SPP für ihn nicht bestimmte Informationen erhält.

Die Reichweite von Langwellensendern ist insbesondere bei niedrigen Frequenzen und genügender Sendeleistung praktisch erdumspannend, doch wird man, um zu hohe Sendeleistungen zu vermeiden, zweckmäßig mehrere Langwellensender verwenden, die je einen bestimmten Bereich abdecken. Technisch einfach ist es, falls sämtliche Langwellensender auf der gleiche Frequenz arbeiten, da hierdurch die Langwellenempfänger LWE nur einkanalig arbeiten müssen. Allerdings ergibt sich dabei im Überlappungsbereich der einzelnen Langwellensender bei gleicher Feldstärke ein Fading.

Man kann aber auch auf gleicher Frequenz arbeiten und ein periodisches Antennen-Diversity anwenden, wobei sich dann das Feld und auch die Fading-Felder periodisch räumlich verschieben, so daß auch im Fading-Bereich ein temporärer Langwellenempfang möglich ist. Dabei wird jeder Informationsblock mehrfach, zumindest einmal je Antennenkonfiguration ausgesandt.

Es ist ebenso möglich, die Langwellensender auf unterschiedlichen Frequenzen zu betreiben, was jedoch voraussetzt, daß die Langwellenempfänger LWE in den Mobilteilen SPP einen Frequenzscanner enthalten, um den jeweils günstigsten Langwellensender zu finden. Dazu kann der Empfänger nach einem Sender suchen, der mit größter Feldstärke einfällt und/oder der die geeignete Bitfehlerrate aufweist. Die Verwendung mehrerer Frequenzen im Langwellenbereich kann allerdings zu Problemen führen, da naturgemäß nur eine begrenzte Anzahl von Kanälen in einem bestimmten Langwellenbereich unterbringbar ist.

Elegantere Möglichkeiten zur Sicherung eines ständigen Empfangs können darin liegen, daß zwar alle Langwellensender auf der gleichen Frequenz arbeiten, jedoch untereinander im Zeitmultiplex synchronisiert senden, so daß benachbarte Sender nicht gleichzeitig senden und ein Fading vermieden wird. Möglich ist auch ein Code-Multiplex-Verfahren (CDMA), bei welchem jedem Langwellensender ein bestimmter Code zugeordnet ist.

Bei geo-stationären Satelliten SAT ist eine eindeutige Zuordnung von Langwellensender und Satelliten möglich, da hier vorausgesetzt wird, daß der Funkabdeckungsbereich des Langwellensenders LWS zumindest teilweise mit dem Funkabdeckungsbereich des Satelliten SAT zusammenfällt und diese Situation stationär bleibt. Bei beweglichen Satellitensystemen ist eine solche Zuordnung zwischen Satelliten und einem oder mehreren Langwellensendern nicht mehr möglich, so daß hier jene Langwellensender aktiviert werden müssen, die sich gerade im Abdeckungsbereich des überfliegenden Satelliten befinden.

## Patentansprüche

1. Verfahren zur Übermittlung von Informationen an ein Mobilteil(SPP) eines Satelliten-Telekommunikationssystems mit zumindest einem Nachrichtensatelliten (SAT), **dadurch gekennzeichnet,**
**daß** eine spezifische, an das einen zusätzlichen Langwellenempfänger (LWE) aufweisende Mobilteil (SPP) zu übertragende Information (INF) von dem Satelliten (SAT) bzw. seiner Bodenstation (BST) an zumindest einen terrestrischen Langwellensender (LWS) übermittelt und von diesem auf Langwelle ausgestrahlt wird, wobei der Funkabdeckungsbereich des Satelliten und jener des Langwellensenders zumindest teilweise zusammenfallen.

2. Verfahren nach Anspruch 1,
**dadurch gekennzeichnet, daß** die Information (INF) in digitalen Informationsblöcken (BLO) kodiert wird.

3. Verfahren nach Anspruch 2,
**dadurch gekennzeichnet, daß** die Information (INF) neben einer Identifikation (IDE), z.B. Rufnummer, des anzurufenden Mobilteils (SPP) auch eine Identifikation (IDS), z.B. Rufnummer, des rufenden Teilnehmers und gegebenenfalls eine Kurzinformation für den gerufenen Teilnehmer enthält.

4. Verfahren nach Anspruch 2 oder 3,
**dadurch gekennzeichnet, daß** die Information (INF) eine Ortsinformation (OIN) betreffend die geographische Lage des Mobilteils (SPP) enthält.

5. Verfahren nach Anspruch 4,
**dadurch gekennzeichnet, daß** die Ortsinformation (OIN) zur Aktivierung eines Langwellensenders (LWS) herangezogen wird, in dessen Abdeckungsbereich sich die mitgeteilte geographische Lage des Mobilteils befindet.

6. Verfahren nach Anspruch 4 oder 5,
**dadurch gekennzeichnet, daß** die Ortsinformation (OIN) betreffende Werte an dem Mobilteil (SPP) eingegeben und bei aufrechter Verbindung zwischen Satellit (SAT) und Mobilteil (SPP) an das System übermittelt werden.

7. Verfahren nach einem der Ansprüche 4 bis 6,
**dadurch gekennzeichnet, daß** die Ortsinformation (OIN) betreffende Werte in dem Mobilteil (SPP) mit Hilfe eines GPS-Empfängers ermittelt werden.

8. Verfahren nach einem der Ansprüche 2 bis 7,
**dadurch gekennzeichnet, daß** die Information (INF) eine Blocklängeninformation (BIN) enthält.

9. Verfahren nach einem der Ansprüche 2 bis 8, **dadurch gekennzeichnet,**
**daß** alle Informationsblöcke (BLO) eine vorgebbare, gleiche Länge aufweisen.

10. Verfahren nach einem der Ansprüche 2 bis 9,
**dadurch gekennzeichnet, daß** die empfangenen Daten eines Informationsblockes (BLO) zumindest für die Dauer eines Nachrichtenfeldes (NAF) unterdrückt werden, falls die in ihm enthaltene Identifikation (IDE) nicht mit jener des empfangenden Mobilteils (SPP) übereinstimmt.

11. Verfahren nach einem der Ansprüche 1 bis 10,
**dadurch gekennzeichnet, daß** bei Verwendung mehrerer Langwellensender diese auf der gleichen Frequenz senden.

12. Verfahren nach Anspruch 11,
**dadurch gekennzeichnet, daß** die Langwellensender mit periodischem Antennen-Diversity senden, wobei jeder Informationsblock mehrfach, zumindest einmal je Antennenkonfiguration ausgesandt wird.

13. Verfahren nach Anspruch 11 oder 12, **dadurch gekennzeichnet,**
**daß** die Langwellensender (LWS) untereinander synchronisiert im Zeitmultiplexverfahren senden.

14. Verfahren nach Anspruch 11 oder 12, **dadurch gekennzeichnet,**
**daß** die Langwellensender (LWS) nach einem CDMA-Verfahren senden, wobei jedem Langwellensender ein bestimmter Code zugeordnet ist.

15. Verfahren nach einem der Ansprüche 1 bis 14, **dadurch gekennzeichnet,**
**daß** benachbarte Langwellensender auf unterschiedlichen Frequenzen arbeiten und seitens des Mobilteils (SPP) jener Sender ausgewählt wird, der mit größter Feldstärke und/oder geringster Bitfehlerrate empfangen wird.

16. Verfahren nach einem der Ansprüche 1 bis 15, **dadurch gekennzeichnet,**
**daß** ein Langwellensender (LWS) nur dann sendet, wenn das gerufene Mobilteil (SPP) in dem System angemeldet bzw. zur Nutzung des Rufes über Langwellensender berechtigt ist.

17. Verfahren nach einem der Ansprüche 1 bis 16, **dadurch gekennzeichnet,**
**daß** bei Empfang der Satellitensignale seitens des Mobilteils (SPP) die von dem Langwellensender (LWS) einlangende Information verworfen wird.

18. Verfahren nach einem der Ansprüche 1 bis 17, **dadurch gekennzeichnet,**
**daß** bei aufrechter Verbindung zwischen Satellit (SAT) und Mobilteil (SPP) in dem Mobilteil der Langwellenempfang abgeschaltet bleibt.

19. Satelliten-Telekommunikationssystem mit zumindest einem Nachrichtensatelliten (SAT), zumindest einer Bodenstation (BST) und zumindest einem Mobilteil (SPP), **dadurch gekennzeichnet,**
**daß** zumindest ein terrestrischer Langwellensender (LWS) vorhanden ist, dem Langwellensender eine Verbindung zu dem Satelliten (SAT) bzw. der Bodenstation (BST) zugeordnet ist und das Mobilteil (SPP) zusätzlich einen Langwellenempfänger (LWE) aufweist, wobei eine spezifische, an das den zusätzlichen Langwellenempfänger (LWE) aufweisende Mobilteil (SPP) zu übertragende Information (INF) von dem Satelliten (SAT) bzw. seiner Bodenstation (BST) an zumindest einen terrestrischen Langwellensender (LWS) übermittelt und von diesem auf Langwelle an den Langwellenempfänger (LWE) in dem Mobilteil (SPP) ausgestrahlt wird.

20. Satelliten-Telekommunikationssystem nach Anspruch 19,
**dadurch gekennzeichnet,**
**daß** dem Langwellensender (LWS) ein Satellitenempfänger (SRE) zugeordnet ist, welcher sich im Funkabdeckungsbereich des Satelliten (SAT) befindet.

21. Satelliten-Telekommunikationssystem nach Anspruch 19 oder 20, **dadurch gekennzeichnet,**
**daß** die Information (INF) aus Informationsblöcken (BLO) besteht.

22. Satelliten-Telekommunikationssystem nach Anspruch 21,
**dadurch gekennzeichnet,**
**daß** die Information (INF) neben einer Identifikation (DIE), z.B. Rufnummer, des anzurufenden Mobilteils (SPP) auch eine Identifikation (IDS) z.B. Rufnummer, des rufenden Teilnehmers enthält.

23. Satelliten-Telekommunikationssystem nach Anspruch 21 oder 22, **dadurch gekennzeichnet,**
**daß** die Information (INF) eine Ortsinformation (OIN) betreffend die geographische Lage des Mobilteils (SPP) enthält.

24. Satelliten-Telekommunikationssystem nach Anspruch 23,
**dadurch gekennzeichnet,**
**daß** ein Langwellensender (LWS) dazu eingerichtet ist, durch die Ortsinformation (OIN) aktiviert zu werden, falls sich die mitgeteilte geographische Lage des Mobilteils (SPP) in seinem Abdeckungsbereich befindet.

25. Satelliten-Telekommunikationssystem nach Anspruch 23 oder 24, **dadurch gekennzeichnet,**
**daß** das Mobilteil (SPP) eine Eingabevorrichtung (OEI) für die Ortsinformation (OIN) betreffende Werte aufweist.

26. Satelliten-Telekommunikationssystem nach einem der Ansprüche 23 bis 25, **dadurch gekennzeichnet,**
**daß** dem Mobilteil (SPP) ein GPS-Empfänger (GPS) zugeordnet ist, der zur Ermittlung von die Ortsinformation (OIN) betreffenden Werten eingerichtet ist.

27. Satelliten-Telekommunikationssystem nach Anspruch 26,
**dadurch gekennzeichnet,**
**daß** der GPS-Empfänger (GPS) in dem Mobilteil (SPP) enthalten ist.

28. Satelliten-Telekommunikationssystem nach einem der Ansprüche 21 bis 27, **dadurch gekennzeichnet,**
**daß** die Information (INF) eine Blocklängeninformation (BIN) enthält.

29. Satelliten-Telekommunikationssystem nach einem der Ansprüche 21 bis 28, **dadurch gekennzeichnet,**
**daß** alle Informationsblöcke (BLO) eine vorgebbare, gleiche Länge aufweisen.

30. Satelliten-Telekommunikationssystem nach einem der Ansprüche 21 bis 29, **dadurch gekennzeichnet,**
**daß** das Mobilteil (SPP) dazu eingerichtet ist, die empfangenen Daten eines Informationsblockes (BLO) zumindest für die Dauer seines Nachrichtenfeldes (NAF) zu unterdrücken, falls die in dem Block (BLO) enthaltene Identifikation (IDE) nicht mit jeder des empfangenden Mobilteils übereinstimmt.

31. Satelliten-Telekommunikationssystem nach einem der Ansprüche 19 bis 30, **dadurch gekennzeichnet,**
**daß** bei Vorhandensein mehrerer Langwellensender (LWS) diese die gleiche Sendefrequenz aufweisen.

32. Satelliten-Telekommunikationssystem nach Anspruch 31, **dadurch gekennzeichnet,**
**daß** die Langwellensender (LWS) mit periodischem Antennen-Diversity ausgebildet sind.

33. Satelliten-Telekommunikationssystem nach Anspruch 31 oder 32, **dadurch gekennzeichnet,**
**daß** die Langwellensender (LWS) dazu eingerichtet sind, spezifische Informationen (INF) untereinander zeitsynchron im Zeitmultiplexverfahren auszusenden.

34. Satelliten-Telekommunikationssystem nach Anspruch 32 oder 33, **dadurch gekennzeichnet,**
**daß** die Langwellensender (LWS) dazu eingerichtet sind, spezifische Informationen (INF) nach einem CDMA-Verfahren auszusenden, wobei jedem Langwellensender ein bestimmter Code zugeordnet ist.

35. Satelliten-Telekommunikationssystem nach einem der Ansprüche 21 bis 30, **dadurch gekennzeichnet,**
**daß** benachbarte Langwellensender (LWS, LWS') unterschiedliche Sendefrequenzen aufweisen und das Mobilteil (SPP) dazu eingerichtet ist, jenen Sender auszuwählen, der mit größter Feldstärke und/oder geringster Bitfehlerrate empfangen wird.

## Claims

1. Method for transmitting information to a portable part (SPP) of a satellite telecommunication system comprising at least one communication satellite (SAT), **characterized in that** a specific information item (INF), to be transmitted to the portable part (SPP) which exhibits an additional long wave receiver (LWE), is transmitted from the satellite (SAT) or, respectively, its ground station (BST) to at least one terrestrial long wave transmitter (LWS) and is radiated by the latter at long wave, the radio coverage area of the satellite and that of the long wave transmitter coinciding at least partially.

2. Method according to Claim 1, **characterized in that** the information item (INF) is coded in digital information blocks (BLO).

3. Method according to Claim 2, **characterized in that** the information item (INF) contains, apart from an identification (IDE), e.g. directory number, of the portable part (SPP) to be called, also an identification (IDS), e.g. directory number, of the calling subscriber, and possibly a short information item for the called subscriber.

4. Method according to Claim 2 or 3, **characterized in that** the information item (INF) contains a location information item (OIN) relating to the geographical position of the portable part (SPP).

5. Method according to Claim 4, **characterized in that** the location information item (OIN) is utilized for activating a long wave transmitter (LWS) within the coverage area of which the reported geographical position of the portable part is located.

6. Method according to Claim 4 or 5, **characterized in that** values relating to the location information item (OIN) are input at the portable part (SPP) and are transmitted to the system when a connection exists between satellite (SAT) and portable part (SPP).

7. Method according to one of Claims 4 to 6, **characterized in that** values relating to the location information item (OIN) are determined in the portable part (SPP) with the aid of a GPS receiver.

8. Method according to one of Claims 2 to 7, **characterized in that** the information item (INF) contains a length-of-block information item (BIN).

9. Method according to one of Claims 2 to 8, **characterized in that** all information blocks (BLO) have a predeterminable, equal length.

10. Method according to one of Claims 2 to 9, **characterized in that** the received data of an information block (BLO) are suppressed at least for the duration of one message field (NAF) if the identification (IDE) contained in it does not correspond to that of the receiving portable part (SPP).

11. Method according to one of Claims 1 to 10, **characterized in that** when a number of long wave transmitters are used, they transmit at the same frequency.

12. Method according to Claim 11, **characterized in that** the long wave transmitters transmit with periodic antenna diversity, each information block being emitted a number of times, at least once per antenna configuration.

13. Method according to Claim 11 or 12, **characterized in that** the long wave transmitters (LWS) transmit in time-division multiplex synchronized to one another.

14. Method according to Claim 11 or 12, **characterized in that** the long wave transmitters (LWS) transmit in accordance with a CDMA method, a particular code being allocated to each long wave transmitter.

15. Method according to one of Claims 1 to 14, **characterized in that** adjacent long wave transmitters operate at different frequencies and the portable part (SPP) selects the transmitter which is received with the greatest field strength and/or lowest bit error rate.

16. Method according to one of Claims 1 to 15, **characterized in that** a long wave transmitter (LWS) transmits only if the called portable part (SPP) is registered in the system or, respectively, is authorized to use the call via long wave transmitters.

17. Method according to one of Claims 1 to 16, **characterized in that** when the satellite signals are received by the portable part (SPP), the information arriving from the long wave transmitter (LWS) is discarded.

18. Method according to one of Claims 1 to 17, **characterized in that** when a connection exists between satellite (SAT) and portable part (SPP), long wave reception remains switched off in the portable part.

19. Satellite telecommunication system comprising at least one communication satellite (SAT), at least one ground station (BST) and at least one portable part (SPP), **characterized in that** at least one terrestrial long wave transmitter (LWS) exists, a connection to the satellite (SAT) or, respectively, the ground station (BST) is allocated to the long wave transmitter and the portable part (SPP) additionally exhibits a long wave receiver (LWE), a specific information item (INF), to be transmitted to the portable part (SPP) which exhibits the additional long wave receiver (LWE), being transmitted from the satellite (SAT) or, respectively, its ground station (BST) to at least one terrestrial long wave transmitter (LWS) and being radiated by the latter at long wave to the long wave receiver (LWE) in the portable part (SPP).

20. Satellite telecommunication system according to Claim 19, **characterized in that** a satellite receiver (SRE) which is within the radio coverage area of the satellite (SAT) is allocated to the long wave transmitter (LWS).

21. Satellite telecommunication system according to Claim 19 or 20, **characterized in that** the information item (INF) consists of information blocks (BLO).

22. Satellite telecommunication system according to Claim 21, **characterized in that** the information item (INF) also contains, in addition to an identification (DIE), e.g. directory number, of the portable part (SPP) to be called, an identification (IDS), e.g. directory number, of the calling subscriber.

23. Satellite telecommunication system according to Claim 21 or 22, **characterized in that** the information item (INF) contains a location information item (ION) relating to the geographical position of the portable part (SPP).

24. Satellite telecommunication system according to Claim 23, **characterized in that** a long wave transmitter (LWS) is set up for being activated by the location information item (OIN) if the reported geographical position of the portable part (SPP) is located within its coverage area.

25. Satellite telecommunication system according to Claim 23 or 24, **characterized in that** the portable part (SPP) exhibits an input device (OEI) for values relating to the location information item (OIN).

26. Satellite telecommunication system according to one of Claims 23 to 25, **characterized in that** a GPS receiver (GPS), which is set up for determining values relating to the location information item (OIN), is allocated to the portable part (SPP).

27. Satellite telecommunication system according to Claim 26, **characterized in that** the GPS receiver (GPS) is contained in the portable part (SPP).

28. Satellite telecommunication system according to one of Claims 21 to 27, **characterized in that** the information item (INF) contains a length-of-block information item (BIN).

29. Satellite telecommunication system according to one of Claims 21 to 28, **characterized in that** all information blocks (BLO) exhibit a predeterminable, equal length.

30. Satellite telecommunication system according to one of Claims 21 to 29, **characterized in that** the portable part (SPP) is set up for suppressing the received data of an information block (BLO) at least for the duration of its message field (NAF) if the identification (IDE) contained in the block (BLO) does not correspond to that of the receiving portable part.

31. Satellite telecommunication system according to one of Claims 19 to 30, **characterized in that** when a number of long wave transmitters (LWS) exist, they exhibit the same transmitting frequency.

32. Satellite telecommunication system according to Claim 31, **characterized in that** the long wave transmitters (LWS) are designed with periodic antenna diversity.

33. Satellite telecommunication system according to Claim 31 or 32, **characterized in that** the long wave transmitters (LWS) are set up for emitting specific information items (INF) in time-division multiplex synchronously in time with respect to one another.

34. Satellite telecommunication system according to Claim 32 or 33, **characterized in that** the long wave transmitters (LWS) are set up for emitting specific information items (INF) in accordance with a CDMA method, a particular code being allocated to each long wave transmitter.

35. Satellite telecommunication system according to one of Claims 21 to 30, **characterized in that** adjacent long wave transmitters (LWS, LWS') exhibit different transmitting frequencies and the portable part (SPP) is set up for selecting the transmitter which is received with the greatest field strength and/or lowest bit error rate.

## Revendications

1. Procédé pour la transmission d'informations à une partie mobile (SPP) d'un système de télécommunication par satellite comportant au moins un satellite de télécommunication (SAT),
**caractérisé par le fait qu'**une information spécifique (INF) à transmettre à la partie mobile (SPP) comportant un récepteur à ondes longues (LWE) supplémentaire est transmise par le satellite (SAT) ou par sa station au sol (BST) à au moins un émetteur à ondes longues (LWS) terrestre et est émise par celui-ci en ondes longues, la zone de couverture radio du satellite et celle de l'émetteur à ondes longues coïncidant au moins en partie.

2. Procédé selon la revendication 1,
**caractérisé par le fait que** l'information (INF) est codée dans des blocs d'informations numériques (BLO).

3. Procédé selon la revendication 2,
**caractérisé par le fait que** l'information (INF) contient, outre une identification (IDE), par exemple un numéro d'appel, de la partie mobile (SPP) à appeler, une identification (IDS), par exemple un numéro d'appel, de l'abonné appelant et éventuellement une courte information pour l'abonné appelé.

4. Procédé selon la revendication 2 ou 3,
**caractérisé par le fait que** l'information (INF) contient une information de localisation (OIN) concernant la position géographique de la partie mobile (SPP).

5. Procédé selon la revendication 4,
**caractérisé par le fait que** l'information de localisation (OIN) est exploitée pour l'activation d'un émetteur à ondes longues (LWS) dans la zone de couverture duquel se trouve la position géographique transmise de la partie mobile.

6. Procédé selon la revendication 4 ou 5,
**caractérisé par le fait que** des valeurs concernant l'information de localisation (OIN) sont entrées dans la partie mobile (SPP) et sont transmises au système lorsqu'une liaison est maintenue entré le satellite (SAT) et la partie mobile (SPP).

7. Procédé selon l'une des revendications 4 à 6,
**caractérisé par le fait que** des valeurs concernant l'information de localisation (OIN) sont déterminées dans la partie mobile (SPP) à l'aide d'un récepteur GPS.

8. Procédé selon l'une des revendications 2 à 7,
**caractérisé par le fait que** l'information (INF) contient une information de longueur de bloc (BIN).

9. Procédé selon l'une des revèndications 2 à 8,
**caractérisé par le fait que** tous les blocs d'informations (BLO) ont une longueur identique pouvant être prescrite.

10. Procédé selon l'une des revendications 2 à 9,
**caractérisé par le fait que** les données reçues d'un bloc d'informations (BLO) sont supprimées, au moins pour la durée d'un champ de message (NAF), si l'identification (IDE) contenue dans ce bloc ne coïncide pas avec celle de la partie mobile (SPP) réceptrice.

11. Procédé selon l'une des revendications 1 à 10,
**caractérisé par le fait que**, lors de l'utilisation de plusieurs émetteurs à ondes longues, ceux-ci émettent sur la même fréquence.

12. Procédé selon la revendication 11,
**caractérisé par le fait que** les émetteurs à ondes longues émettent en diversité d'antennes périodique, chaque bloc d'informations étant émis plusieurs fois, au moins une fois par configuration d'antenne.

13. Procédé selon la revendication 11 ou 12,
**caractérisé par le fait que** les émetteurs à ondes longues (LWS) émettent de façon synchronisée les uns aux autres dans le procédé de multiplexage temporel.

14. Procédé selon la revendication 11 ou 12,
**caractérisé par le fait que** les émetteurs à ondes longues (LWS) émettent selon un procédé CDMA, un certain code étant associé à chaque émetteur à ondes longues.

15. Procédé selon l'une des revendications 1 à 14,
**caractérisé par le fait que** des émetteurs à ondes longues voisins travaillent sur des fréquences différentes et que la partie mobile (SPP) sélectionne celui des émetteurs qui est reçu avec la plus grande intensité de champ et/ou avec le plus petit taux d'erreurs sur les bits.

16. Procédé selon l'une des revendications 1 à 15,
**caractérisé par le fait qu'**un émetteur à ondes longues (LWS) n'émet que si la partie mobile (SPP) appelée est signalée dans le système ou est autorisée pour l'exploitation de l'appel par l'intermédiaire d'émetteurs à ondes longues.

17. Procédé selon l'une des revendications 1 à 16,
**caractérisé par le fait que**, en cas de réception des signaux de satellite, la partie mobile (SPP) rejette l'information arrivant de l'émetteur à ondes longues (LWS).

18. Procédé selon l'une des revendications 1 à 17,
**caractérisé par le fait que**, en cas de liaison maintenue entre le satellite (SAT) et la partie mobile (SPP), la réception en ondes longues reste coupée dans la partie mobile.

19. Système de télécommunication par satellite comportant au moins un satellite de télécommunication (SAT), au moins une station au sol (BST) et au moins une partie mobile (SPP),
**caractérisé par le fait qu'**il est prévu au moins un émetteur à ondes longues (LWS) terrestre, qu'il est associé à l'émetteur à ondes longues une liaison vers le satellite (SAT) ou la station au sol (BST) et que la partie mobile (SPP) comporte en plus un récepteur à ondes longues (LWE), une information spécifique (INF) à transmettre à la partie mobile (SPP) comportant le récepteur à ondes longues (LWE) supplémentaire étant transmise par le satellite (SAT) ou par sa station au sol (BST) à au moins un émetteur à ondes longues (LWS) terrestre et étant émise par celui-ci en ondes longues vers le récepteur à ondes longues (LWE) dans la partie mobile (SPP).

20. Système de télécommunication par satellite selon la revendication 19,
**caractérisé par le fait qu'**il est associé à l'émetteur à ondes longues (LWS) un récepteur satellite (SRE) qui se trouve dans la zone de couverture radio du satellite (SAT).

21. Système de télécommunication par satellite selon la revendication 19 ou 20,
**caractérisé par le fait que** l'information (INF) est constituée de blocs d'informations (BLO).

22. Système de télécommunication par satellite selon la revendication 21,
**caractérisé par le fait que** l'information (INF) contient, outre une identification (IDE), par exemple un numéro d'appel, de la partie mobile (SPP) à appeler, une identification (IDS), par exemple un numéro d'appel, de l'abonné appelant.

23. Système de télécommunication par satellite selon la revendication 21 ou 22,
**caractérisé par le fait que** l'information (INF) contient une information de localisation (OIN) concernant la position géographique de la partie mobile (SPP).

24. Système de télécommunication par satellite selon la revendication 23,
**caractérisé par le fait qu'**un émetteur à ondes longues (LWS) est conçu pour être activé par l'information de localisation (OIN) si la position géographique transmise de la partie mobile (SPP) se trouve dans sa zone de couverture.

25. Système de télécommunication par satellite selon la revendication 23 ou 24,
**caractérisé par le fait que** la partie mobile (SPP) comporte un dispositif d'entrée (OEI) pour des valeurs concernant l'information de localisation (OIN).

26. Système de télécommunication par satellite selon l'une des revendications 23 à 25,
**caractérisé par le fait qu'**il est associé à la partie mobile (SPP) un récepteur GPS (GPS) qui est conçu pour déterminer des valeurs concernant l'information de localisation (OIN).

27. Système de télécommunication par satellite selon la revendication 26,
**caractérisé par le fait que** le récepteur GPS (GPS) est contenu dans la partie mobile (SPP).

28. Système de télécommunication par satellite selon l'une des revendications 21 à 27,
**caractérisé par le fait que** l'information (INF) contient une information de longueur de bloc (BIN).

29. Système de télécommunication par satellite selon l'une des revendications 21 à 28,
**caractérisé par le fait que** tous les blocs d'informations (BLO) comportent une longueur identique pouvant être prescrite.

30. Système de télécommunication par satellite selon l'une des revendications 21 à 29,
**caractérisé par le fait que** la partie mobile (SPP) est conçue pour supprimer les données reçues d'un bloc d'informations (BLO), au moins pour la durée de son champ de message (NAF), si l'identification (IDE) contenue dans le bloc (BLO) ne coïncide pas avec celle de la partie mobile réceptrice.

31. Système de télécommunication par satellite selon l'une des revendications 19 à 30,
**caractérisé par le fait que**, en présence de plusieurs émetteurs à ondes longues (LWS), ceux-ci ont la même fréquence d'émission.

32. Système de télécommunication par satellite selon la revendication 31,
**caractérisé par le fait que** les émetteurs à ondes longues (LWS) sont conçus avec une diversité d'antennes périodique.

33. Système de télécommunication par satellite selon la revendication 31 ou 32,
**caractérisé par le fait que** les émetteurs à ondes longues (LWS) sont conçus pour émettre des informations spécifiques (INF) de façon synchronisée les uns aux autres dans le procédé de multiplexage temporel.

34. Système de télécommunication par satellite selon la revendication 32 ou 33,
**caractérisé par le fait que** les émetteurs à ondes longues (LWS) sont conçus pour émettre des informations spécifiques (INF) selon un procédé CDMA, un certain code étant associé à chaque émetteur à ondes longues.

35. Système de télécommunication par satellite selon l'une des revendications 21 à 30, **caractérisé par le fait que** des émetteurs à ondes longues voisins (LWS, LWS') ont des fréquences d'émission différentes et que la partie mobile (SPP) est conçue pour sélectionner celui des émetteurs qui est reçu avec la plus grande intensité de champ et/ou avec le plus petit taux d'erreurs sur les bits.
